# NEUE EUROPÄISCHE PATENTSCHRIFT

(11) **EP 2 893 069 B2**
(45) Veröffentlichungstag und Bekanntmachung des Hinweises auf die Entscheidung über den Einspruch: **15.03.2023**
(45) Hinweis auf die Patenterteilung: 06.07.2016
(21) Anmeldenummer: 13770851.7
(22) Anmeldetag: 06.09.2013
(51) Int. Cl.: D04H 1/74, D01G 23/00, D01G 23/04, D01G 25/00

(54) **AUSGLEICHSEINRICHTUNG FÜR SCHWANKENDE FÖRDERGESCHWINDIGKEITEN EINES FASERVLIESES**
DEVICE FOR COMPENSATING VARIABLE TRANSPORT SPEEDS OF A NONWOVEN FABRIC
DISPOSITIF POUR COMPENSER DES VARIATIONS DE VITESSE DE TRANSPORT D'UN NON-TISSÉ

(30) Priorität: 06.09.2012 DE 202012103402 U
(43) Veröffentlichungstag der Anmeldung: 15.07.2015
(73) Patentinhaber: Hi Tech Textile Holding GmbH, 4060 Leonding (AT)
(72) Erfinder: HARTUNG, Steffen, 86438 Kissing (DE); BINNIG, Joachim, 89343 Jettingen-Scheppach (DE); HÄBERLE,Eberhard, 72218 Wildberg (DE); MEIER, Andreas, 86444 Affing (DE); KUHN, Rudolf, 86356 Neusäß (DE)
(74) Vertreter: Ernicke, Klaus Stefan
(86) Internationale Anmeldenummer: PCT/EP2013/068468
(87) Internationale Veröffentlichungsnummer: WO 2014/037503

(56) Entgegenhaltungen:
- EP-A1- 1 574 605
- EP-A1- 2 175 056
- EP-B1- 1 643 022
- DE-A1- 4 411 936
- SU-A1- 642 249

## Beschreibung

Die Erfindung betrifft eine Ausgleichseinrichtung, eine Anlage zur Faserbearbeitung und ein Ausgleichsverfahren mit den Merkmalen im Oberbegriff der selbstständigen Verfahrens- und Vorrichtungsansprüche.

Eine solche Ausgleichseinrichtung für ein Faservlies ist aus der EP 1 643 022 B1 bekannt. Sie ist zwischen einem Vliesleger und einer Nadelmaschine angeordnet und weist ein endloses, umlaufend angetriebenes Speicherband mit zwei Umlenkrollen auf. Das Faservlies wird auf dem Obertrum des Speicherbandes angeordnet und in einem variablen Durchhang des Obertrums bei Bedarf zwischengespeichert. Hierdurch können Geschwindigkeitsunterschiede zwischen Vliesleger und Nadelmaschine kompensiert werden. Die Größe des Durchhangs und des Vliesspeichers wird durch Geschwindigkeitsunterschiede der Antriebe an den Umlenkrollen bestimmt.

Die EP 2 175 056 A1 zeigt einen Vliesleger mit einem Durchhangspeicher in seinem Abliefertransportband.

Es ist Aufgabe der vorliegenden Erfindung, eine verbesserte Ausgleichstechnik für schwankende Fördergeschwindigkeiten eines Faservlieses aufzuzeigen.

Die Erfindung löst diese Aufgabe mit den Merkmalen in den selbstständigen Verfahrens- und Vorrichtungsansprüchen. Die beanspruchte Ausgleichstechnik, d.h. die Ausgleichseinrichtung und das Ausgleichsverfahren, hat den Vorteil einer verbesserten Möglichkeit zur Steuerung und Beeinflussung des Durchhangs und der Speicherkapazität des Speicherbands.

Durch die Ortsveränderung einer Umlenkstelle und eine Erfassung des Verstellwegs kann der Durchhang am vliesführenden Bandtrum und somit die Vliesspeichergröße besonders sicher und genau berechnet, eingestellt und gesteuert sowie geregelt werden.

Die beanspruchte Ausgleichseinrichtung hat ferner den Vorteil einer gegenüber dem Stand der Technik vergrößerten Speicherkapazität. Hierfür ist es insbesondere vorteilhaft, wenn über vier oder mehr Umlenkstellen ein Untertrum des endlosen Speicherbandes in einem Bandmehreck, insbesondere einem Bandviereck oder Bandfünfeck, nach unten weit abgespannt wird, wodurch das vliesführende Obertrum sich zur Vergrößerung des Durchhangs weit nach unten absenken kann. Die Durchhangänderung kann größer als beim Stand der Technik sein. Außerdem kann mit einem ständig vorhandenen und in der Größe variierenden Durchhang des vliesführenden Bandtrums gearbeitet werden, was Vorteile hinsichtlich der sicheren Vliesführung und Haftung des Vlieses auf dem Speicherband zur Folge hat. Insbesondere können starke Beschleunigungen quer zur Speicherbanderstreckung vermieden werden. Ein Bandviereck oder Bandfünfeck ist außerdem für die sicheren und genauen Erfassung des Verstellwegs einer Umlenkstelle und für die Steuer- und Regelpräzision günstig.

Für die Steuerung oder Regelung der Durchhanggröße und der Speicherkapazität des Speicherbands gibt es verschiedene Möglichkeiten.

Die Durchhanggröße kann durch Geschwindigkeitsunterschiede der Antriebe an der Abführ- und Zuführseite des Obertrums mit Unterstützung durch eine passive Stelleinrichtung gesteuert oder geregelt werden, welche den anderen, insbesondere unteren Bandtrumbereich durch eine Ortsveränderung von mindestens einer Umlenkstelle, insbesondere einer Umlenkrolle strafft und auf Spannung hält.

Die Durchhanggröße ist nicht mehr zwingend und unmittelbar von Geschwindigkeitsunterschieden der Antriebe an der Abführ- und Zuführseite des Obertrums abhängig. Die Größe des variablen Durchhangs und die dadurch bestimmte Speicherkapazität kann auch durch die aktive Stelleinrichtung und eine definierte Ortsveränderung von mindestens einer Umlenkstelle, insbesondere einer Umlenkrolle, beeinflusst und gesteuert sowie geregelt werden. Hierbei wird die Länge eines anderen Bandtrums vergrößert oder verkleinert und dementsprechend das vliesführende Bandtrum, insbesondere das Obertrum, gestrafft oder gelockert. Durch diese Längenänderung des vliesführenden Bandtrums wird der Durchhang verkleinert oder vergrößert.

Vorteilhaft für die verschiedenen Ausführungsformen ist ferner die formschlüssige Verbindung zwischen dem Speicherband und zumindest einer rotierend angetriebenen Umlenkrolle. Eine zumindest bereichsweise gezielte Vermeidung von Schlupf ist für definierte Bandbewegungen bei Durchhangänderungen und für die Steuer- und Regelgenauigkeit günstig.

Die beanspruchte Ausgleichstechnik eignet sich für hohe Fördergeschwindigkeiten des Vlieses und für schnelle Folgeeinrichtungen. Die Steigerung der Speicher- und Kompensationsfähigkeit sowie der Steuer- und Regelqualität wirken sich hierfür besonders vorteilhaft aus. Die Abgabegeschwindigkeit eines Vlieslegers oder einer anderen Vorschalteinrichtung kann 40 m/min oder mehr betragen. Die Folgeeinrichtung kann z.B. eine Verfestigungseinrichtung oder eine sonstige Einrichtung zur Weiterbearbeitung des Vlieses sein. Eine Verfestigungseinrichtung kann z.B. als Nadelmaschine, Thermobondingeinrichtung oder als besonders schnelle Wasserstrahlverfestigungseinrichtung (sog. spunlace) ausgebildet sein. Insgesamt können dadurch das Geschwindigkeitsniveau einer Faseranlage nebst ihrer Komponenten und somit auch die Leistungsfähigkeit und die Wirtschaftlichkeit signifikant erhöht werden.

Weitere vorteilhafte Ausgestaltungen der Erfindung sind in den Unteransprüchen angegeben.

Die Erfindung ist in den Zeichnungen beispielhaft und schematisch dargestellt. Im einzelnen zeigen
- Figur 1:: die erste Variante einer Ausgleichseinrichtung in schematischer Seitenansicht,
- Figur 2 bis 4:: drei weitere Varianten der Ausgleichseinrichtung von Figur 1 und
- Figur 5:: ein Detail zur Antriebs- und Bandausbildung.

Die Erfindung betrifft eine Ausgleichseinrichtung (1) für schwankende Fördergeschwindigkeiten eines Faservlieses (3), insbesondere für den Ausgleich von Geschwindigkeitsunterschieden an der Zuführ- und Abführseite (26,27) der Ausgleichseinrichtung (1). Die Erfindung betrifft ferner ein Verfahren zum Ausgleich solcher schwankenden Fördergeschwindigkeiten.

Die in Figur 1 bis 5 in verschiedenen Varianten dargestellte Ausgleichseinrichtung (1) ist zwischen einer Vorschalteinrichtung (4), z.B. einem Vliesleger, und einer Folgeeinrichtung (5), z.B. einer Verfestigungseinrichtung (5), insbesondere einer Nadelmaschine, angeordnet und transportiert in Förderrichtung (10) ein zuführseitig (26) vom Vliesleger (4) über ein Abgabeband (6) kommendes mehrlagiges Vlies (3) zu der Verfestigungseinrichtung (5), ggf. über ein vorgeschaltetes Vorlageband (7). Die Ausgleichseinrichtung (1) kompensiert dabei die schwankenden Vliesabgabegeschwindigkeiten des Vlieslegers (4) und gibt ihrerseits das Vlies (3) an die Verfestigungseinrichtung (5) mit einer einstellbaren und im wesentlichen konstanten Geschwindigkeit ab.

Das Vlies (3) ist ein Faservlies bzw. Nonwoven-Produkt. Es besteht aus textilen Fasern, insbesondere Kunstfasern, und wird im Vliesleger (4) durch Umfalten und Abtäfeln eines ein- oder mehrlagigen Flors gebildet. Das Vlies (3) ist mehrlagig.

Die Ausgleichseinrichtung (1) weist ein endloses und in einer geschlossenen Schleife umlaufendes Speicherband (2) auf, welches über drei, vier, fünf oder mehr Umlenkstellen (12,13,14,15,16) zu einem Bandmehreck, z.B. einem Bandviereck oder Bandfünfeck, aufgespannt ist. Die Umlenkstellen (12,13,14,15,16) können als drehbare, walzenförmige Umlenkrollen ausgebildet sein.

Das Obertrum (8) des Speicherbands (2) befindet sich zwischen zwei oberen Umlenkrollen (12,13). Das Untertrum (9) ist bei den Varianten von Figur 1 bis 3 zwischen zwei unteren Umlenkrollen (14,15) definiert. Zwischen den oberen und unteren Umlenkrollen (12,13,14,15) befinden sich Seitentrume (9') des Speicherbands (2).

Das Obertrum (8) des Speicherbands (2) nimmt das Vlies (3) auf und transportiert es in Förderrichtung (10). Dies ist auch die Umlauf-Förderrichtung des Speicherbands (2). Das Obertrum (8) wird dabei über zwei obere Umlenkrollen (12,13) geführt und bildet dazwischen einen ständigen Durchhang (11) mit variabler Höhe (h1,h2). Die jeweilige Durchhanghöhe (h1,h2) ist vom unteren Scheitelpunkt der jeweiligen Bandschlaufe bzw. des hierdurch gebildeten Durchhangs (11) zu der oberen gemeinsamen Tangente an die Umlenkrollen (12,13) gemessen, welche der theoretischen Obertrumlage in gestraffter Stellung entspricht. Das Vlies (3) liegt vorzugsweise offen und ohne Abdeckung auf dem Obertrum (8). Es kann alternativ abgedeckt sein.

Das Obertrum (8) hat einen permanenten Durchhang mit einer Mindesthöhe (h1) und einer gestrichelt angedeuteten maximalen Höhe (h2). Je größer die Höhe des Durchhangs (11) ist, desto länger ist das Obertrum (8) und desto mehr Vlies (3) kann aufgenommen und gespeichert werden. Die Durchhanghöhe (h) bestimmt die Speicherkapazität der Ausgleichseinrichtung (1).

Die unteren Umlenkstellen (14,15,16) sind soweit von den oberen Umlenkstellen (12,13) in der Höhe distanziert, dass sie das Untertrum (9) des Speicherbands (2) weit nach unten abspannen und vom Obertrum (8) um mehr als die maximale Höhe (h2) des Durchhangs (11) distanzieren.

Das Abgabeband (6) des Vlieslegers (4) transportiert das Vlies (3) mit einer schwankenden Fördergeschwindigkeit. Diese kann dem Geschwindigkeitsprofil eines unteren Hauptwagens oder Legewagens des Vlieslegers (4) entsprechen, der quer über dem Abgabeband (6) hin- und herfährt und an den Rändern der Legebreite jeweils abbremst, stehen bleibt und wieder beschleunigt. Die Legewagengeschwindigkeit kann außerdem schwanken, wenn der Vliesleger (4) ein Vlies (3) mit einem über die Legebreite und ggf. die Lauflänge variierenden Flächengewicht auf dem Abgabeband ablegt (sog. Profiling). Diese Geschwindigkeitsschwankungen spiegeln sich in der Transportgeschwindigkeit des Abgabebands (6) und der Zuführgeschwindigkeit des Vlieses (3) an der Zuführseite (26) der Ausgleichseinrichtung (1) wieder.

An der Abgabeseite (27) wird das Vlies (3) mit einer steuer- oder regelbaren Geschwindigkeit an das Vorlageband (7) bzw. an die Verfestigungseinrichtung (5) abgegeben. Die Abgabegeschwindigkeit kann konstant sein oder in Grenzen um einen Mittelwert schwanken, der als Leitwert an die Folgeeinrichtung (5), z.B. Verfestigungseinrichtung, ausgegeben wird.

Im Durchhang (11) mit den variablen Höhen (h1,h2) werden die Geschwindigkeitsunterschiede zwischen Zuführ- und Abgabeseite (26,27) kompensiert und das Vlies (3) zwischengespeichert. Der von den variablen Durchhanghöhen (h1,h2) gebildete Vliesspeicher kann gesteuert oder geregelt werden.

Die Abgabegeschwindigkeit der Ausgleichseinrichtung (1) an die Verfestigungseinrichtung (5) liegt zwischen der maximalen und minimalen Vliesabgabegeschwindigkeit des Vlieslegers (4) an der Zuführseite (26) und ist bevorzugt derart bemessen, dass in einem Legezyklus des Vlieslegers (4), z.B. einem Fahrzyklus des Legewagens mit einer vorwärts- und einer Rückwärtsfahrt, der im Durchhang (11) des Obertrums (8) gebildete Vliesspeicher gefüllt und wieder entleert werden kann.

Das Speicherband (2) weist einen oder mehrere Antriebe bzw. Bandantriebe (17,18) für seine umlaufende Bewegung auf. Ein Antrieb (18) ist an der abgabeseitigen (27) oberen Umlenkstelle bzw. Umlenkrolle (13) angeordnet. Die an der Abgabeseite (27) bestehende Umlaufgeschwindigkeit des Speicherbands (2) über die Umlenkrolle (13) kann an die Zuführgeschwindigkeit der Folgeeinrichtung (5), insbesondere Verfestigungseinrichtung bzw. des Vorlagebands (7) angepasst sein. Um das Vlies (3) unter einem ständigen leichten Zug zu halten, kann die besagte Zuführgeschwindigkeit etwas höher als die genannte Abgabe- oder Umlaufgeschwindigkeit sein.

An der Zuführseite (26) der Ausgleichseinrichtung (1) kann an der dortigen oberen Umlenkstelle bzw. Umlenkrolle (12) ebenfalls ein Antrieb (17) angeordnet sein. Die Antriebe (17,18) können steuerbare und ggf. regelbare Antriebe sein, die geeignete motorische Antriebsmittel, z.B. Elektromotoren, insbesondere Servomotoren, aufweisen und die mit einer Steuerung (23) der Ausgleichseinrichtung (1) verbunden sind. Der zuführseitige Antrieb (17) kann hierbei an die Abgabegeschwindigkeit des Abgabebandes (6) gekoppelt sein und ein etwas höheres Geschwindigkeitsniveau für den vorerwähnten Zug des Vlieses haben. Die Koppelung kann signaltechnisch erfolgen. Einer oder beide Bandantriebe (17,18) können außerdem regelbar sein, wobei entsprechende Sensoren, z.B. Geschwindigkeitsaufnehmer an geeigneter Stelle vorhanden sind.

Alternativ kann der Antrieb (17) von einer mechanischen Antriebskoppelung zwischen der zuführseitigen Umlenkrolle (12) und der benachbarten Umlenkrolle des Abgabebands (6) gebildet werden. In weiterer Abwandlung kann auf einen eigenen Antrieb der Umlenkrolle (12) verzichtet werden, wobei diese über die umlaufende Speicherbandbewegung mitgenommen und gedreht wird.

Die nicht angetriebenen Umlenkrollen (14,15,16) bzw. Walzen können frei drehbar gelagert sein. Sie können einen zylindrischen, außenseitig glatten Mantel aufweisen. Die angetriebenen Umlenkrollen (12,13) können ebenfalls einen zylindrischen, außenseitig glatten Mantel haben. Sie können dabei die Antriebskraft im Reibschluss auf das Speicherband (2) übertragen. Dieses kann ebenfalls zumindest an der Auflageseite eine ebene Oberfläche aufweisen.

Eine oder mehrere angetriebene Umlenkrolle(n) (12,13) besitzen alternativ einen zylindrischen, außenseitig profilierten Mantel (31) und treiben das Speicherband (2) formschlüssig an. Die Profilierung (31) kann z.B. ein umfangseitiges Zahn- oder Wellenprofil sein. Das Speicherband (2) kann hierfür zumindest an der Auflageseite eine unebene Oberfläche mit einer passenden Gegen-Profilierung (32) aufweisen. Es kann z.B. als Lattenband ausgeführt sein. Ferner kann über der abgabeseitigen (27) oberen Umlenkrolle (13) eine Andrückwalze (30) zum Klemmen des auslaufenden Vlieses (3) angeordnet sein. Sie kann synchron zur Umlenkrolle (13) drehend angetrieben werden. Sie kann auch höhenverstellbar angeordnet sein. Figur 5 zeigt eine solche Konfiguration.

Die als Antrieb (17,18) eingesetzten Motoren, insbesondere Elektromotoren, können ebenfalls unterschiedlich ausgebildet sein und gesteuert oder geregelt werden. Dies kann z.B. eine Drehzahlregelung oder eine Momentenregelung oder eine Kombination von beiden mit Umschaltmöglichkeit sein. Ferner kann ein Antrieb (17,18) einen Bremsmotor aufweisen, der eine integrierte und bei Stillstand einfallende Bremse, insbesondere mechanische Bremse, aufweist. Sie hält das Speicherband (2) auch nach Abschalten der Bandantriebe (17,18) in der aufgespannten Form mit Durchhang (11).

Die Höhe (h1,h2) des Durchhangs (11) am Obertrum (8) des Speicherbands (2) und die Größe des dadurch gebildeten Vliesspeichers kann durch eine gesteuerte oder geregelte Ortsveränderung von mindestens einer Umlenkstelle (14,15,16) im Bereich des Untertrums (9) oder Seitentrums (9') gesteuert oder geregelt werden. Alternativ oder zusätzlich können die Höhe (h1,h2) des Durchhangs (11) und der dadurch gebildete Vliesspeicher durch Geschwindigkeitsunterschiede der Antriebe (17,18) gesteuert werden.

Bei einer Steuerung oder Regelung des Durchhangs (11) durch eine gesteuerte oder geregelte Ortsveränderung von mindestens einer Umlenkstelle (14,15,16) wird die Bandlänge im Bereich des Untertrums (9) oder Seitentrums (9') verändert, was wegen der endlichen Speicherbandlänge eine kompensierende Längenänderung des Obertrums (8) und damit seiner Durchhanghöhe (h1,h2) zur Folge hat. Eine Verlängerung des Untertrums (9) oder Seitentrums (9') bewirkt eine Verkürzung des Obertrums (8) sowie eine Verkleinerung der Durchhanghöhe (h) und des Vliesspeichers. Umgekehrt führt eine Verkürzung des Untertrums (9) oder Seitentrums (9') zu einer Verlängerung des Obertrums (8) sowie einer Vergrößerung der Durchhanghöhe (h) und des Vliesspeichers. Ein Teil der Speicherbandlänge wird dabei zwischen Obertrum (8) und Unter- oder Seitentrum (9,9') verschoben.

Diese Bandverschiebung kann durch eine Drehzahlanpassung und ein ggf. elastisches Verhalten, von einem oder beiden Bandantrieb(en) (17,18) am Obertrum (8) ausgeglichen werden. Die Drehzahländerung kann mit der variierenden Abgabegeschwindigkeit des Vlieslegers (4) korrelieren. Falls Differenzen auftreten, kann der besagte elastische Ausgleich erfolgen.

Für die Positionsänderung einer Umlenkstelle bzw. Umlenkrolle (14,15,16) ist eine Stelleinrichtung (19) vorgesehen, die eine entsprechende Führung für die Verstellbewegung der Umlenkstelle bzw. Umlenkrolle (14,15,16) aufweist. Die Stelleinrichtung (19) kann aktiv oder passiv ausgebildet sein. In der aktiven Variante weist sie einen Stellantrieb (20,21) für die Verstellbewegung der Umlenkstelle bzw. Umlenkrolle auf, der unterschiedlich ausgebildet sein kann. In der passiven Ausführung besitzt sie einen Spanner (28,29) zum Straffen des unteren Bandtrumbereichs.

Die Stelleinrichtung (19) kann auch über den Stellantrieb (20,21) oder auf andere Weise, z.B. mittels einer Klemmeinrichtung an der Führung, bedarfsweise für eine Arretierung der Umlenkstelle bzw. Umlenkrolle (14,15,16) in einer Betriebs- oder Spannstellung sorgen. Dies kann z.B. beim Abschalten der Ausgleichsvorrichtung (1) geschehen, um den Durchhang (11) zu fixieren und beim erneuten Einschalten verfügbar zu haben. Die Stelleinrichtung (19), insbesondere ihr Stellantrieb (20,21) oder die Arretier- oder Klemmeinrichtung ist mit der Steuerung (23) verbunden.

Ferner kann noch die Erfassungseinrichtung (22) für den Verstellweg und ggf. die Verstellgeschwindigkeit bzw. Beschleunigung der ortsveränderlichen Umlenkstelle bzw. Umlenkrolle (14,15,16) vorhanden sein. Sie kann ebenfalls mit der Steuerung (23) verbunden sein. Mit der Verstellbewegung der Umlenkstelle bzw. Umlenkrolle (14,15,16) wird der Abstand zu der oder den anderen unteren Umlenkstelle(n) bzw. Umlenkrolle(n) und damit die Länge des Untertrums (9) verändert. Dementsprechend ändert sich die Länge des Obertrums (8) und die Höhe (h1,h2) von dessen Durchhang (11).

Aus dem von der Erfassungseinrichtung (22) detektierten Wert, insbesondere dem Verstellweg, kann daher die Höhenänderung und die Größenänderung des Vliesspeichers ermittelt werden. Andererseits kann die Steuerung (23) zur Regelung der Durchhanghöhe (h) und der Vliesspeichergröße in Anpassung an die variierende Vliesabgabe des Vlieslegers (4) einen ggf. variierenden bzw. dynamischen Sollwert für den Verstellweg generieren, nach dem die Regelung des oder der Bandantriebe (17,18) und/oder des Stellantriebs (20,21) erfolgt.

Im Ausführungsbeispiel von Figur 1 wird zur Veränderung der Durchhanghöhe (h) z.B. die zuführseitige (26) untere Umlenkstelle bzw. Umlenkrolle (15) in ihrer Position gezielt verstellt.

In der gezeigten Ausführungsform von Figur 1 befinden sich beide untere Umlenkstellen bzw. Umlenkrollen (14,15) in Ausgangsstellung vertikal unterhalb der jeweils zugehörigen oberen Umlenkstelle bzw. Umlenkrolle (12,13), so dass die beiden Seitentrume (9') des Speicherbands (2) eine im Wesentlichen senkrechte Ausrichtung haben. An den Umlenkstellen bzw. Umlenkrollen (12,13,14,15) erfolgt eine Bandumlenkung von ca. 90° oder mehr.

Die rechte untere Umlenkstelle bzw. Umlenkrolle (14) kann ortsfest gelagert sein, wobei nur die andere Umlenkstelle bzw. Umlenkrolle (15) in ihrer Position mittels der aktiven Stelleinrichtung (19) verändert wird. Alternativ können beide Umlenkrolle (14,15) ortsveränderlich sein und Stelleinrichtungen aufweisen oder nur die abgabeseitige (27) untere Umlenkstelle bzw. Umlenkrolle (14) wird in ihrer Position durch eine Stelleinrichtung verändert, wobei die zuführseitige Umlenkstelle bzw. Umlenkrolle (15) stationär gelagert ist.

In der gezeigten Ausführungsform von Figur 1 ist die Verstellbewegung eine Linearbewegung, die horizontal oder schräg ausgerichtet ist. Der Stellantrieb (20) ist dementsprechend als Linearantrieb ausgebildet, z.B. als elektromotorischer Spindeltrieb, Zahnstangentrieb, umlaufender Riementrieb, steuerbarer Zylinder oder dergleichen. Der Stellantrieb (20) ist mit der Steuerung (23) verbunden und kann mittels der Erfassungseinrichtung (22) zur Erzielung der gewünschten Durchhanghöhe (h) gesteuert und ggf. geregelt sein.

Wie Figur 1 verdeutlicht, kann unterhalb des z.B. horizontalen Bereichs des Untertrums (9) ein Support (24) angeordnet sein, der ein Durchhängen dieses Bandtrumbereichs vermeidet und einen Beitrag für eine definierte Untertrum-Länge leistet. In der Zeichnung ist der Support (24) als ebene und parallel zum Untertrum (9) verlaufende Stützfläche ausgebildet. Alternativ kann der Support als Spanneinrichtung ausgeführt sein.

Der abgabeseitige Bandantrieb (18) ist der Masterantrieb, der z.B. auf eine konstante Abgabegeschwindigkeit und Drehzahl geregelt ist. Der zuführseitige Antrieb (17) wird von einer mechanischen Antriebskoppelung zwischen der zuführseitigen Umlenkrolle (12) und der benachbarten Umlenkrolle des Abgabebands (6) gebildet. Die vom Stellantrieb (20) bei der Durchhangregelung verursachte Bandverschiebung zwischen Ober- und Untertrum korreliert i.d.R. mit den durch Kopplung übertragenen Geschwindigkeitsschwankungen am Abgabeband (6), so dass ein elastischer Ausgleich nicht erforderlich ist.

Figur 2 zeigt eine Variante der Ausgleichseinrichtung (1), die sich von der Ausführungsform von Figur 1 durch die Stelleinrichtung (19) und den zuführseitigen Antrieb (17) unterscheidet. In diesem Ausführungsbeispiel ist an der zuführseitigen (26) oberen Umlenkrolle (12) ein eigener steuerbarer oder regelbarer sowie signaltechnisch mit der Zuführeinrichtung (6) gekoppelter Bandantrieb (17), z.B. ein Elektromotor, angeordnet. Der andere Bandantrieb (18) ist der Masterantrieb und ist auf konstante Drehzahl geregelt. Die Stelleinrichtung (19) ist in diesem Fall passiv und spannt das Untertrum (9) mittels Federn (28) auf, welche das gebildete Bandviereck auch bei Schwankungen in der Antriebsgeschwindigkeit des oberen Antriebs (17) auf Spannung und in Form halten.

Der Durchhang (11) und die Vliesspeichergröße werden hierbei durch die Geschwindigkeitsunterschiede der Bandantriebe (17,18) gesteuert. Wenn an der Stelleinrichtung (19) die Erfassungseinrichtung (22) angeordnet ist, mit der die Durchhanghöhe (h) ermittelt werden kann, ist auch eine Regelung des Durchhangs (11) möglich. Hierfür kann ggf. die Koppelung des Bandantriebs (17) an die Zuführeinrichtung bzw. das Abgabeband (6) aufgehoben und die Motordrehzahl von der Steuerung (23) vorgegeben und geregelt werden.

In der Variante von Figur 3 ist z.B. die obere zuführseitige Umlenkrolle (12) nicht angetrieben. Sie kann alternativ einen Bandantrieb (17) der vorbeschrieben Art aufweisen. Die Stelleinrichtung (19) ist in Figur 3 an dem Seitentrum (9') zwischen der abführseitigen (27) oberen und unteren Umlenkrolle (13,18) angeordnet und bildet eine im mittleren Bereich des Seitentrums (9') angreifende Spanneinrichtung mit einer zusätzlichen Umlenkstelle bzw. Umlenkrolle (16). Diese ist z.B. an einem Schwenkarm endseitig angeordnet und bildet eine Spannrolle, mit der das Seitentrum (9') gemäß Figur 3 in seiner Länge verändert wird, wobei dementsprechend der Durchhang (11) des Obertrums (8) in seiner Höhe (h) verändert wird. Mit der Erfassungseinrichtung (22) kann die Verstellung aufgenommen und zu den vorbeschriebenen Steuer- und Regelzwecken genutzt werden. Das Speicherband (2) ist in einem Bandfünfeck ausgespannt.

Wenn zwei Bandantriebe (17,18) eingesetzt werden, kann der abführseitige Bandantrieb (18) evtl. zur Kompensation der Bandverschiebungen zwischen dem Obertrum (8) und dem anderen, insbesondere unteren Bandtrumbereich (9,9') elastisch reagieren und in der Drehzahl schwanken.

Bei dieser Ausführungsform ist der Stellantrieb (21) als Schwenkantrieb ausgebildet, der die Spannrolle (16) verschwenkt. Alternativ kann die Verstellbewegung linear ausgebildet sein, wobei der Stellantrieb (21) entsprechend als Linearantrieb umgestaltet ist. Die Stelleinrichtung (19) kann alternativ auch am zuführseitigen (26) Seitentrum (9') angeordnet sein.

Figur 4 zeigt eine Variante der Ausgleichseinrichtung (1) mit einer anderen Anordnung der unteren Umlenkrollen (14,15,16) und einer anderen Ausbildung des unteren Bandtrumbereichs sowie einer anderen Stelleinrichtung (19). Ferner ist hier ein formschlüssiger Antrieb des Speicherbands (2) vorgesehen. Zudem ist über der oberen abführseitig (27) Umlenkrolle (13) die eingangs erwähnte Andrückwalze (30) angeordnet.

Das Speicherband (2) ist hier ebenfalls in einem Bandfünfeck ausgespannt. Das zuführseitige (26) Seitentrum (9') erstreckt sich von der Umlenkrolle (12) schräg nach unten zu einer unteren Umlenkrolle (15). Das abführseitige (27) Seitentrum (9') erstreckt sich von der oberen Umlenkrolle (13) senkrecht oder schräg nach unten zu einer unteren Umlenkrolle (16). Das Untertrum (9) ist zwischen den Umlenkrollen (15,16) über eine weitere und oberhalb angeordnete Umlenkrolle (14) geführt und in einem Dreieck aufgespannt.

Die Ausgleichseinrichtung (1) weist elektromotorische Bandantriebe (17,18) auf, die bevorzugt drehzahlgeregelt sind. Die Stelleinrichtung (19) kann wahlweise aktiv oder passiv ausgebildet sein und greift am unteren Bandtrumbereich an der Übergangsstelle zwischen Unter- und Seitentrum (9,9') an. Sie wirkt dabei von oben her bevorzugt senkrecht auf die Umlenkrolle (16) ein, die abführseitig (27) eine Spannschlaufe im unteren Bandtrumbereich ausbildet.

In der aktiven Variante der Stelleinrichtung (19) ist der Stellantrieb (20) bevorzugt als Linearantrieb der eingangs beschriebenen Art ausgebildet. Die Umlenkrolle (16) ist in einer Führung bevorzugt vertikal verstellbar geführt. Bei der passiven Variante der Stelleinrichtung (19) entfällt der Stellantrieb (20) oder wird abgeschaltet. Die Umlenkrolle (16) wird dann durch Schwerkraft und Gewicht (29) nach unten gedrückt und spannt die Bandschlaufe und das Unter- sowie Seitentrum (9,9'). Das Gewicht (29) kann vom Eigengewicht der geführten Umlenkrolle (16) oder ggf. auch von einem Zusatzgewicht gebildet werden. Die

### Stelleinrichtung (19) weist außerdem eine

Erfassungseinrichtung (22) der vorbeschriebenen Art auf.

Die benachbarte Umlenkrolle (14) ist oberhalb der anderen Umlenkrolle (15) angeordnet, sodass das Untertrum (9) in dem dreieckförmigen Verlauf eine zusätzliche Spannschlaufe hat.

Für einen formschlüssigen Bandtransport haben die oberen Umlenkrollen (12,13) am Außenumfang eine Profilierung (31), die z.B. als längs der Rollenachse sich erstreckendes Zahnprofil oder Wellenprofil ausgebildet sein kann. Das Speicherband (2) weist ein passendes formschlüssiges Gegenprofil (32) auf und ist z.B. als Lattenband ausgebildet. Es kann alternativ auch als Zahnriemen oder dgl. mit ggf. einseitiger Profilierung (32) ausgebildet sein. Zumindest einer der Antriebsmotoren (17,18) ist bevorzugt als Bremsmotor ausgebildet.

Die Ausgleichseinrichtung (1) kann in unterschiedlicher Weise betrieben werden. Bei der aktiven Stelleinrichtung (19) mit einem Stellantrieb (20) nebst Erfassungseinrichtung (22) wird hierüber die Durchhanghöhe (h) besteuert oder geregelt. Dies erfolgt am abgabeseitigen (27) Bereich des Unter- und/oder Seitentrums (9,9'). Der abgabeseitige Bandantrieb (18) kann auf eine feste Drehzahl und Abgabegeschwindigkeit geregelt sein, wobei die Bandverschiebung zwischen Obertrum (8) und Unter- oder Seitentrum (9,9') über die Zuführseite (26) und die dortige Drehzahlanpassung des Antriebs (17) erfolgt. Die Bandverschiebung kann andererseits über eine Elastizität des Abgabeseitigen Bandantriebs (18) kompensiert werden, wobei dessen Drehzahl sich entsprechend anpassen kann. Die Drehzahlregelung kann hierfür abgeschaltet werden. Es kann auch auf eine Momentenregelung oder ggf. auf eine Momentenbegrenzung umgeschaltet werden.

Bei der passiven Stelleinrichtung (19) wird der Durchhang (h) durch die bevorzugt drehzahlgeregelten Bandantriebe (17,18) gesteuert, wobei das Gewicht (29) das Unter- und/oder Seitentrum (9,9') strafft und unter Zug hält. Eine formschlüssige Antriebsübertragung ist für alle diese Varianten von Vorteil und sorgt für eine hohe Steuerpräzision trotz Straffung des Unter- und/oder Seitentrums (9,9') in der Nähe des abführseitigen (27) Bandantriebs (18).

In einer weiteren Variation zu Figur 4 kann der gezeigte passive oder aktive Stellantrieb (19) auch verlagert und an der Zuführseite (26) angeordnet werden.

Die Antriebe (17,18,20,21) sind mit der besagten Steuerung (23) verbunden. Auch die ein oder mehreren Erfassungseinrichtungen (22) sind mit der Steuerung (23) verbunden. Die Steuerung (23) kann eine gemeinsame Steuerung sein und kann der Ausgleichseinrichtung (1) zugeordnet sein. Sie kann alternativ in eine andere vorhandene Steuerung, z.B. in eine übergeordnete Anlagensteuerung integriert sein.

Die Ausgleichseinrichtung (1) kann in den gezeigten Ausführungsformen Bestandteil einer Anlage (25) zur Faserbearbeitung sein. Diese schematisch angedeutete Anlage (25) kann den in den Zeichnungen angedeuteten zuführ- und abführseitigen Anlagenkomponenten (4,5) aufweisen. Diese können die vorerwähnte Ausbildung als Vliesleger (4) und Verfestigungseinrichtung (5), insbesondere Nadelmaschine oder Wasserstrahlverfestigungseinrichtung (sog. spunlace), haben. Sie können aber auch in beliebiger anderer Weise ausgebildet sein.

Die Anlage (25) kann weitere Anlagenkomponenten umfassen, z.B. eine Einrichtung zur Faseraufbereitung und zur Bildung eines ein- oder mehrlagigen Flors, der dem Vliesleger (4) zugeführt wird. Eine solche Einrichtung kann als Karde oder Krempel ausgeführt sein. Ferner kann eine übergeordnete Anlagensteuerung sowie eine Profilbildungseinrichtung für das Vlies (3), ggf. in Verbindung mit einer Mess- und Regeleinrichtung vorhanden sein.

Abwandlungen der gezeigten und beschriebenen Ausführungsformen sind in verschiedener Weise möglich. Zum einen können die Merkmale der Ausführungsbeispiele miteinander kombiniert oder vertauscht werden. Ferner ist es möglich, die Umlenkstellen (12,13,14,15,16) mit anderen Gleit- oder Rollmitteln auszustatten. Die Zahl und Anordnung der Stelleinrichtungen (19) kann variieren. Das Speicherband (2) kann von fünf, sechs oder mehr Umlenkstellen zu einem Bandfünfeck, Bandsechseck oder dergleichen aufgespannt werden. Auch eine Dreiecksanordnung mit drei Umlenkstellen ist möglich, wobei z.B. die untere Umlenkstelle für das Untertrum mit einer aktiven oder passiven Stelleinrichtung in der Höhe verstellbar ist. Alternativ können andere oder in weiterer Abwandlung auch mehrere Umlenkstellen (12,13,14,15,16) in ihrer örtlichen Lage zum Ausgleich der schwankenden Vliesfördergeschwindigkeiten verändert werden.

### BEZUGSZEICHENLISTE

- 1: Ausgleichseinrichtung
- 2: Speicherband
- 3: Faservlies
- 4: Vliesleger
- 5: Verfestigungseinrichtung, Nadelmaschine
- 6: Zuführeinrichtung, Abgabeband
- 7: Abführeinrichtung, Vorlageband
- 8: Bandtrum, Obertrum
- 9: Bandtrum, Untertrum
- 9': Bandtrum, Seitentrum
- 10: Förderrichtung
- 11: Durchhang
- 12: Umlenkstelle, Umlenkrolle, oben
- 13: Umlenkstelle, Umlenkrolle, oben
- 14: Umlenkstelle, Umlenkrolle, unten
- 15: Umlenkstelle, Umlenkrolle, unten
- 16: Umlenkstelle, Umlenkrolle, Spannrolle
- 17: Antrieb
- 18: Antrieb
- 19: Stelleinrichtung
- 20: Linearantrieb
- 21: Schwenkantrieb
- 22: Erfassungseinrichtung
- 23: Steuerung
- 24: Support
- 25: Anlage zur Faserbearbeitung
- 26: Zuführseite
- 27: Abführseite
- 28: Spanner, Feder
- 29: Spanner, Gewicht
- 30: Andrückwalze
- 31: profilierter Mantel, Profilierung
- 32: Gegenprofilierung, Lattenband
- h1: Durchhang
- h2: Durchhang

## Patentansprüche

1. Ausgleichseinrichtung für schwankende Fördergeschwindigkeiten eines Faservlieses (3), wobei die Ausgleichseinrichtung (1) ein umlaufend angetriebenes Speicherband (2) mit mehreren Umlenkstellen (12,13) und mit einem variablen Durchhang (11) seines das Faservlies (3) aufnehmenden Obertrums (8) aufweist, **dadurch gekennzeichnet, dass** das Speicherband (2) drei oder vier oder mehr Umlenkstellen (12,13,14,15,16) zum Aufspannen des Speicherbands (2) aufweist, wobei die Ausgleichseinrichtung (1) eine Stelleinrichtung (19) zur Ortsveränderung von mindestens einer Umlenkstelle (15,16) aufweist, wobei
- die Stelleinrichtung (19) einen steuerbaren Stellantrieb (20,21) für eine ortsveränderliche Umlenkstelle (15,16) am anderen Bandtrumbereich (9,9') aufweist, und
- eine Erfassungseinrichtung (22) für den Verstellweg der ortsveränderlichen Umlenkstelle (15,16) aufweist, wobei
- das Speicherband (2) mindestens einen Antrieb (17,18) für seine Umlaufbewegung aufweist,
- wobei ein abführseitiger Antrieb (18) am Obertrum (8) auf konstante Geschwindigkeit gesteuert oder geregelt ist und ein zuführseitiger Antrieb (17) am Obertrum (8) auf variable Geschwindigkeit gesteuert ist.

2. Ausgleichseinrichtung für schwankende Fördergeschwindigkeiten eines Faservlieses (3), wobei die Ausgleichseinrichtung (1) ein umlaufend angetriebenes Speicherband (2) mit mehreren Umlenkstellen (12,13) und mit einem variablen Durchhang (11) seines das Faservlies (3) aufnehmenden Obertrums (8) aufweist, **dadurch gekennzeichnet, dass** das Speicherband (2) drei oder vier oder mehr Umlenkstellen (12,13,14,15,16) zum Aufspannen des Speicherbands (2) aufweist, wobei die Ausgleichseinrichtung (1) eine Stelleinrichtung (19) zur Ortsveränderung von mindestens einer Umlenkstelle (15,16) aufweist, wobei
- das Speicherband (2) mindestens einen Antrieb (17,18) für seine Umlaufbewegung aufweist, wobei
- eine angetriebene Umlenkrolle (12,13) einen profilierten Mantel (31) und das Speicherband (2) eine Gegenprofilierung (32) für einen gegenseitigen formschlüssigen Eingriff aufweisen, wobei
- ein abführseitiger Antrieb (18) am Obertrum (8) auf konstante Geschwindigkeit gesteuert oder geregelt ist und ein zuführseitiger Antrieb (17) am Obertrum (8) auf variable Geschwindigkeit gesteuert ist.

3. Ausgleichseinrichtung nach Anspruch 1 oder 2, **dadurch gekennzeichnet, dass** die Stelleinrichtung (19) für die Straffung und ggf. für die Steuerung oder Regelung der Höhe (h1,h2) des Durchhangs (11) des Obertrums (8) ausgebildet ist.

4. Ausgleichseinrichtung nach Anspruch 2, **dadurch gekennzeichnet, dass** die Stelleinrichtung (19) einen steuerbaren Stellantrieb (20,21) für eine ortsveränderliche Umlenkstelle (15,16) am anderen Bandtrumbereich (9,9') aufweist.

5. Ausgleichseinrichtung nach Anspruch 1, 2, 3 oder 4, **dadurch gekennzeichnet, dass** die Stelleinrichtung (19) einen Spanner (28,29), insbesondere eine Feder oder ein Gewicht, für das Untertrum (9) und/oder Seitentrum (9') und eine Erfassungseinrichtung (22) für den Verstellweg der ortsveränderlichen Umlenkstelle (15,16) aufweist.

6. Ausgleichseinrichtung nach einem der vorhergehenden Ansprüche, **dadurch gekennzeichnet, dass** das Faservlies (3) an einem Obertrum (8) des Speicherbands (2) aufgenommen ist, wobei mehrere Umlenkstellen (14,15) ein Untertrum (9) des Speicherbands (2) nach unten abspannen und vom Obertrum (8) um mehr als die maximale Höhe (h2) des Durchhangs (11) distanzieren.

7. Ausgleichseinrichtung nach einem der vorhergehenden Ansprüche, **dadurch gekennzeichnet, dass** eine ortsveränderliche Umlenkstelle (15) an einem Ende eines Untertrums (9) angeordnet ist und/oder eine ortsveränderliche Umlenkstelle (16) an einem mittleren Bereich eines unteren oder seitlichen Bandtrums (9,9') angeordnet und als Spannmittel ausgebildet ist.

8. Anlage zur Faserbearbeitung mit einer Ausgleichseinrichtung (1) für schwankende Fördergeschwindigkeiten eines Faservlieses (3) zwischen zuführ- und abführseitig angeordneten Anlagenkomponenten (4,5), **dadurch gekennzeichnet, dass** die Ausgleichseinrichtung (1) nach mindestens einem der Ansprüche 1 bis 7 ausgebildet ist.

9. Anlage nach Anspruch 8, **dadurch gekennzeichnet, dass** die Ausgleichseinrichtung (1) zwischen einem Vliesleger (4) und einer Verfestigungseinrichtung (5), insbesondere einer Nadelmaschine oder einer Wasserstrahlverfestigungseinrichtung, angeordnet ist.

10. Verfahren zum Ausgleichen schwankender Fördergeschwindigkeiten eines Faservlieses (3) mittels einer Ausgleichseinrichtung (1), welche zwischen einem Vliesleger (4) und einer Verfestigungseinrichtung (5), insbesondere einer Nadelmaschine oder einer Wasserstrahlverfestigungseinrichtung, angeordnet ist, wobei die Ausgleichseinrichtung (1) ein umlaufend angetriebenes Speicherband (2) mit mehreren Umlenkstellen (12,13) und mit einem das Faservlies (3) aufnehmenden Obertrum (8) aufweist, wobei zum Ausgleichen der schwankenden Fördergeschwindigkeiten der Durchhang (11) des Obertrums (8) variiert wird, **dadurch gekennzeichnet, dass** das Speicherband (2) drei, vier oder mehr Umlenkstellen (12,13,14,15,16) zum Aufspannen des Speicherbands (2) aufweist, wobei die örtliche Lage von mindestens einer Umlenkstelle (15,16) mit einer Stelleinrichtung (19) verändert wird.

11. Verfahren nach Anspruch 10, **dadurch gekennzeichnet, dass** die Durchhanghöhe - (h) des Obertrums (8) durch Geschwindigkeitsunterschiede von zu- und abführseitigen Antrieben (17,18) am Obertrum (8) gesteuert oder geregelt wird, wobei durch die Ortsveränderung einer Umlenkstelle (15,16) der untere Bandtrumbereich (9,9') des Speicherbands (2) gestrafft wird.

12. Verfahren nach Anspruch 10, **dadurch gekennzeichnet, dass** die Durchhanghöhe (h) des Obertrums (8) durch die Stelleinrichtung (19) und die Ortsveränderung einer Umlenkstelle (15,16) gesteuert oder geregelt wird.

13. Verfahren nach Anspruch 10, 11 oder 12, **dadurch gekennzeichnet, dass** der Verstellweg der ortsveränderlichen Umlenkstelle (15,16) mit einer Erfassungseinrichtung (22) detektiert und zur Regelung der Durchhanghöhe (h) des Obertrums (8) herangezogen wird.

## Claims

1. Compensating device for fluctuating conveying speeds of a non-woven fabric (3), wherein the compensating device (1) has a revolvingly driven accumulator belt (2) having a plurality of deflection points (12, 13) and having a variable slack span (11) of its upper lead (8) which receives the non-woven fabric (3), **characterized in that** the accumulator belt (2) has three or four or more deflection points (12, 13, 14, 15, 16) for defining the accumulator belt (2), wherein the compensating device (1) has an actuator (19) for modifying the location of at least one deflection point (15, 16); wherein
- the actuator (19) has a controllable actuator drive (20, 21) for a locationally modifiable deflection point (15, 16) on the other belt lead region (9, 9'); and
- has a detection device (22) for the adjustment path of the locationally modifiable deflection point (15, 16); wherein
- the accumulator belt (2) has at least one drive (17, 18) for the revolving movement thereof;
- wherein a delivery-side drive (18) on the upper lead (8) is controlled or regulated for constant speed, and an infeed-side drive (17) on the upper lead (8) is controlled for variable speed.

2. Compensating device for fluctuating conveying speeds of a non-woven fabric (3), wherein the compensating device (1) has a revolvingly driven accumulator belt (2) having a plurality of deflection points (12, 13) and having a variable slack span (11) of its upper lead (8) which receives the non-woven fabric (3), **characterized in that** the accumulator belt (2) has three or four or more deflection points (12, 13, 14, 15, 16) for defining the accumulator belt (2), wherein the compensating device (1) has an actuator (19) for modifying the location of at least one deflection point (15, 16); wherein
- the accumulator belt (2) has at least one drive (17, 18) for the revolving movement thereof; wherein
- for mutual form-fitting engagement a driven deflection roller (12, 13) has a profiled shell (31) and the accumulator belt (2) has a mating profiled feature (32); wherein
- a delivery-side drive (18) on the upper lead (8) is controlled or regulated for constant speed, and an infeed-side drive (17) on the upper lead (8) is controlled for variable speed.

3. Compensating device according to Claim 1 or 2, **characterized in that** the actuator (19) is configured for tautening and optionally for controlling or regulating the height (h1, h2) of the slack span (11) of the upper lead (8).

4. Compensating device according to Claim 2, **characterized in that** the actuator (19) has a controllable actuator drive (20, 21) for a locationally modifiable deflection point (15, 16) on the other belt lead region (9, 9').

5. Compensating device according to Claim 1, 2, 3, or 4, **characterized in that** the actuator (19) has a tensioner (28, 29), in particular a spring or a weight, for the lower lead (9) and/or the lateral lead (9'), and a detection device (22) for the adjustment path of the locationally modifiable deflection point (15, 16).

6. Compensating device according to one of the preceding claims, **characterized in that** the non-woven fabric (3) is received on an upper lead (8) of the accumulator belt (2), wherein a plurality of deflection points (14, 15) downwardly tension a lower lead (9) of the accumulator belt (2) and distance said lower lead (9) from the upper lead (8) by more than the maximum height (h2) of the slack span (11).

7. Compensating device according to one of the preceding claims, **characterized in that** a locationally modifiable deflection point (15) is disposed at one end of a lower lead (9), and/or a locationally modifiable deflection point (16) is disposed on a central region of a lower or lateral belt lead (9, 9') and is configured as a tension means.

8. System for processing fibres, having a compensating device (1) for fluctuating conveying speeds of a non-woven fabric (3) between system components (4, 5) which are disposed on the infeed side and the delivery side, **characterized in that** the compensating device (1) is configured according to at least one of Claims 1 to 7.

9. System according to Claim 8, **characterized in that** the compensating device (1) is disposed between a non-woven fabric cross-laying unit (4) and a consolidating device (5), in particular a needling machine or a hydrojet consolidating device.

10. Method for compensating fluctuating conveying speeds of a non-woven fabric (3) by means of a compensating device (1) which is disposed between a non-woven fabric cross-laying unit (4) and a consolidating device (5), in particular a needling machine or a hydrojet consolidating device, wherein the compensating device (1) has a revolvingly driven accumulator belt (2) having a plurality of deflection points (12, 13) and having an upper lead (8) which receives the non-woven fabric (3), wherein for compensating the fluctuating conveying speeds the slack span (11) of the upper lead (8) is varied, **characterized in that** the accumulator belt (2) has three, four, or more deflection points (12, 13, 14, 15, 16) for defining the accumulator belt (2), wherein the location of at least one deflection point (15, 16) is varied by an actuator (19).

11. Method according to Claim 10, **characterized in that** the height (h) of the slack span of the upper lead (8) is controlled or regulated by way of speed differentials between infeed-side and delivery-side drives (17, 18) on the upper lead (8), wherein the lower belt lead region (9, 9') of the accumulator belt (2) is tautened by the modification of the location of a deflection point (15, 16).

12. Method according to Claim 10, **characterized in that** the height (h) of the slack span of the upper lead (8) is controlled or regulated by the actuator (19) and the modification of the location of a deflection point (15, 16).

13. Method according to Claim 10, 11, or 12, **characterized in that** the adjustment path of the locationally modifiable deflection point (15, 16) is detected by a detection device (22) and is used for regulating the height (h) of the slack span of the upper lead (8).

## Revendications

1. Dispositif de compensation pour des vitesses de transport fluctuantes d'un non-tissé de fibres (3), le dispositif de compensation (1) possédant une bande de réserve (2) entraînée en un mouvement circulaire et comprenant plusieurs points de renvoi (12, 13) et une flèche variable (11) de son brin supérieur (8) qui reprend le non-tissé de fibres (3), **caractérisé en ce que** la bande de réserve (2) possède trois, quatre ou plus points de renvoi (12, 13, 14, 15, 16) destinés à tendre la bande de réserve (2), le dispositif de compensation (1) possédant un dispositif de réglage (19) servant à modifier l'emplacement d'au moins un point de renvoi (15, 16),
- le dispositif de réglage (19) possédant un mécanisme d'entraînement de réglage (20, 21) commandable pour un point de renvoi (15, 16) à position variable au niveau de l'autre zone de brin de bande (9, 9'), et
- possède un dispositif d'acquisition (22) pour la course de positionnement du point de renvoi (15, 16) à position variable,
- la bande de réserve (2) possédant au moins un mécanisme d'entraînement (17, 18) pour son mouvement circulaire,
- un mécanisme d'entraînement côté évacuation (18) au niveau du brin supérieur (8) étant commandé ou régulé à une vitesse constante et un mécanisme d'entraînement côté amenée (17) au niveau du brin supérieur (8) étant commandé à une vitesse variable.

2. Dispositif de compensation pour des vitesses de transport fluctuantes d'un non-tissé de fibres (3), le dispositif de compensation (1) possédant une bande de réserve (2) entraînée en un mouvement circulaire et comprenant plusieurs points de renvoi (12, 13) et une flèche variable (11) de son brin supérieur (8) qui reprend le non-tissé de fibres (3), **caractérisé en ce que** la bande de réserve (2) possède trois, quatre ou plus points de renvoi (12, 13, 14, 15, 16) destinés à tendre la bande de réserve (2), le dispositif de compensation (1) possédant un dispositif de réglage (19) servant à modifier l'emplacement d'au moins un point de renvoi (15, 16),
- la bande de réserve (2) possédant au moins un mécanisme d'entraînement (17, 18) pour son mouvement circulaire,
- un rouleau de renvoi (12, 13) entraîné possédant une enveloppe profilée (31) et la bande de réserve (2) un profilage homologue (32) pour une prise par complémentarité de formes réciproque,
- un mécanisme d'entraînement côté évacuation (18) au niveau du brin supérieur (8) étant commandé ou régulé à une vitesse constante et un mécanisme d'entraînement côté amenée (17) au niveau du brin supérieur (8) étant commandé à une vitesse variable.

3. Dispositif de compensation selon la revendication 1 ou 2, **caractérisé en ce que** le dispositif de réglage (19) est configuré pour la rationalisation et éventuellement pour la commande ou la régulation de la hauteur (h1, h2) de la flèche (11) du brin supérieur (8).

4. Dispositif de compensation selon la revendication 2, **caractérisé en ce que** le dispositif de réglage (19) possède un mécanisme d'entraînement de réglage (20, 21) commandable pour un point de renvoi (15, 16) à position variable au niveau de l'autre zone de brin de bande (9, 9').

5. Dispositif de compensation selon la revendication 1, 2, 3 ou 4, **caractérisé en ce que** le dispositif de réglage (19) possède un tendeur (28, 29), en particulier un ressort ou un poids, pour le brin supérieur (9) et/ou le brin latéral (9') et un dispositif d'acquisition (22) pour la course de positionnement du point de renvoi (15, 16) à position variable.

6. Dispositif de compensation selon l'une des revendications précédentes, **caractérisé en ce que** le non-tissé de fibres (3) est repris au niveau du brin supérieur (8) de la bande de réserve (2), plusieurs points de renvoi (14, 15) tendant un brin inférieur (9) de la bande de réserve (2) vers le bas et l'écartant du brin supérieur (8) de plus que la hauteur maximale (h2) de la flèche (11) .

7. Dispositif de compensation selon l'une des revendications précédentes, **caractérisé en ce qu'**un point de renvoi (15) à position variable est disposé à une extrémité d'un brin inférieur (9) et/ou un point de renvoi (16) à position variable est disposé au niveau d'une zone centrale d'un brin inférieur ou latéral (9, 9') de la bande et est configuré comme moyen de tension.

8. Installation de traitement de fibres comprenant un dispositif de compensation (1) pour des vitesses de transport fluctuantes d'un non-tissé de fibres (3) entre des composants d'installation (4, 5) disposés du côté de l'amenée et du côté de l'évacuation, **caractérisée en ce que** le dispositif de compensation (1) est configuré selon au moins l'une des revendications 1 à 7.

9. Installation selon la revendication 8, **caractérisée en ce que** le dispositif de compensation (1) est disposé entre un poseur de non-tissé (4) et un dispositif de solidification (5), en particulier une machine à aiguilles ou un dispositif de solidification par jet d'eau.

10. Procédé de compensation des vitesses de transport fluctuantes d'un non-tissé de fibres (3) au moyen d'un dispositif de compensation (1), lequel est disposé entre un poseur de non-tissé (4) et un dispositif de solidification (5), en particulier une machine à aiguilles ou un dispositif de solidification par jet d'eau, le dispositif de compensation (1) possédant une bande de réserve (2) entraînée un mouvement circulaire et comprenant plusieurs points de renvoi (12, 13) et un brin supérieur (8) qui reprend le non-tissé de fibres (3), la flèche (11) du brin supérieur (8) étant mise à varier afin de compenser les vitesses de transport fluctuantes, **caractérisé en ce que** la bande de réserve (2) possède trois, quatre ou plus points de renvoi (12, 13, 14, 15, 16) destinés à tendre la bande de réserve (2), la position locale d'au moins un point de renvoi (15, 16) étant modifiée avec un dispositif de réglage (19) .

11. Procédé selon la revendication 10, **caractérisé en ce que** la hauteur de flèche (h) du brin supérieur (8) est commandée ou régulée par les différences de vitesse entre les mécanismes d'entraînement (17, 18) d'amenée et d'évacuation au niveau du brin supérieur (8), le changement de position d'un point de renvoi (15, 16) de la partie inférieure (9, 9') du brin de la bande de réserve (2) étant rationalisé.

12. Procédé selon la revendication 10, **caractérisé en ce que** la hauteur de flèche (h) du brin supérieur (8) est commandée ou régulée par le dispositif de réglage (19) et le changement de position du point de renvoi (15, 16).

13. Procédé selon la revendication 10, 11 ou 12, **caractérisé en ce que** la course de positionnement du point de renvoi (15, 16) à position variable est détectée avec un dispositif d'acquisition (22) et intervient dans la régulation de la hauteur de flèche (h) du brin supérieur (8).
